# FASCICULE DE BREVET EUROPEEN

(11) **EP 0 206 988 B1**
(45) Date de publication et mention de la délivrance du brevet: **26.04.1989**
(21) Numéro de dépôt: 86810239.3
(22) Date de dépôt: 04.06.1986
(51) Int. Cl.: A47F 5/10, A47F 5/02

(54) **Présentoir tournant**
Drehbarer Schaustand
Rotary display stand

(30) Priorité: 19.06.1985 CH 2594/85
(43) Date de publication de la demande: 30.12.1986
(73) Titulaire: Slatkine, Michel, CH-1206 Geneve (CH)
(72) Inventeur: Slatkine, Michel, CH-1206 Geneve (CH)
(74) Mandataire: Ardin, Pierre

(56) Documents cités:
- CH-A- 494 009
- US-A- 1 425 846
- US-A- 2 650 717
- US-A- 3 092 258

## Description

L'invention concerne un présentoir tournant comprenant un socle portant un pivot central d'axe vertical sur lequel est monté un support pour des objets à exposer, ce support étant en forme générale de parallélépipède, formé par au moins quatre panneaux rectangulaires, le support étant relié au pivot central par au moins un bras transversal susceptible de pivoter suivant un axe parallèle à, ou confondu avec, celui du pivot central. Un présentoir de ce genre est décrit dans le brevet USA numéro 3 092 258 et peut être démonté pour être replié lorsque l'on désire le ranger. Il est toutefois nécessaire de décrocher les panneaux de ce présentoir ce qui prend du temps et peut même demander un effort physique important suivant le poids des objets fixés à ces panneaux.

L'invention à pour but de faciliter le rangement des présentoirs, par exemple pour les enfermer dans un local pendant la nuit et de permettre un déplacement aisé de ceux-ci lorsque le commerçant désir les mettre sur leur place d'utilisation quotidienne. Ce but est atteint grâce au fait que les panneaux rectangulaires sont articulés les uns aux autres suivant des axes longeant leurs côtés contigus pour former un ensemble repliable, les panneaux étant ramenés sensiblement parallèlement entre eux en position repliée du support et en ce que le bras transversal est articulé par ses deux extrémités au milieu des deux bords supérieurs de deux panneaux opposés, la position relative entre le bras transversal et lesdits panneaux opposés pouvant être fixée.

Des modes particuliers de réalisation de l'invention aparaissent dans les revendications dépendantes 2 à 4.

Le dessin annexé représente schématiquement, et à titre d'exemple, une forme d'exécution du présentoir objet de l'invention.
La figure 1 est une vue en perspective de cette forme d'exécution.
La figure 2 en est une vue en plan en position déployée du support.
La figure 3 en est une vue en plan en position repliée du support.

Le présentoir illustré comprend un socle 1 comprenant quatre pieds constitués par les bras 2, 3, 4 et 5 de deux plaques combinées chacune à une partie cylindrique 6, respectivement 7, destinée à recevoir l'extrémité inférieure d'un tube 8. Ce dernier est monté pivotant dans les parties cylindriques 6 et 7 et constitue ainsi un pivot central pour un support d'exposition 9.

Le support 9 est formé par quatre panneaux, dont on n'a représenté que le cadre pour rendre le dessin plus clair. Ces cadres sont bien entendu destinés à porter des éléments destinés à recevoir les objets à exposer, par exemple des cartes postales, brochures, cartes de géographie, etc. Ces éléments peuvent être formés par un grillage ou un panneau plein, présentant des petits réceptacles, ou encore des trous et/ou des crochets permettant de suspendre des objets divers.

Chaque cadre comprend deux montants verticaux 10 et 11 reliés à deux traverses horizontales 12 et respectivement 13. Le montant 10 d'un cadre est articulé au montant 11 contigu du cadre voisin par des charnières élémentaires 14 qui sont constituées simplement par un crochet 15 formant gond engagé dans un oeillet 16 du montant 11.

Les traverses horizontales 12 et 13, qui constituent les bords supérieur et inférieur d'un panneau, sont articulées par leur milieu sur deux bras 17 et 18 transversaux, fixés au tube central 8. Le panneau opposé est également articulé sur ses bras 17 et 18 par le milieu de ses bords supérieur et inférieur. L'articulation sur les bras 17 et 18 est réalisée au moyen de vis 19 et 20, qui permettent le pivotement des traverses 12 et 13 par rapport aux bras 17 et 18 lorsqu'elles sont désserrées, mais qui permettent d'en fixer la position relative par un simple serrage. Ces vis présentent une tête à mollette permettant de les serrer et de les desserrer sans avoir recours à un outil particulier.

Comme le montre bien la figure 2, le support 9 présente en position déployée la forme d'un parallélépipède de section carrée. Lorsque l'usager veut replier le présentoir pour le ranger, il lui suffit de desserrer les vis 19 et 20 pour lui permettre de ramener les panneaux sensiblement parallèles entre eux, comme le suggère la figure 3 qui représente en plan le présentoir un peu avant la fin du mouvement de repliage. Les quatre pieds sont également repliés les uns contre les autres, de sorte que l'ensemble n'occupe plus qu'un volume minime, ce qui permet par exemple de placer plusieurs présentoirs les uns contre les autres à l'intérieur d'un local de petite dimension.

On peut bien entendu prévoir de nombreuses variantes et le support pourrait notamment comprendre deux bras transversaux supérieurs et deux bras inférieurs, de sorte que les quatre panneaux pourraient être reliés au tube central, ce qui rendrait l'ensemble plus rigide. Bien entendu, dans un tel cas, il est nécessaire que les deux bras supérieurs et les deux bras inférieurs puissent pivoter l'un par rapport à l'autre autour du tube 8.

Dans une version simplifiée, on pourrait se contenter du seul bras supérieur 17, le bras inférieur 18 étant omis. Le support 9 serait alors seulement suspendu librement sur l'extrémité du tube 8.

Le support pourrait aussi comporter plus de quatre panneaux, de façon à prendre une forme s'approchant sensiblement d'un cylindre. On pourrait par exemple prévoir six panneaux, mais il paraît préférable d'en prévoir huit, ce qui permettrait de replier l'ensemble de façon à occuper un minimum de place.

## Revendications

1. Présentoir tournant comprenant un socle (1) portant un pivot central d'axe vertical (8) sur lequel est monté un support (9) pour des objets à exposer, ce support (9) étant en forme générale de parallélépipède, formé par au moins quatre panneaux rectangulaires, le support (9) étant relié au pivot central (8) par au moins un bras transversal (17) susceptible de pivoter suivant un axe parallèle à, ou confondu avec, celui du pivot central (8), présentoir caractérisé en ce que les panneaux rectangulaires sont articulés les uns aux autres suivant des axes longant leurs côtés contigus pour former un ensemble repliable, les panneaux étant ramenés sensiblement parallèlement entre eux en position repliée du support et en ce que le bras transversal (17) est articulé par ses deux extrémités au milieu des deux bords supérieurs (12) de deux panneaux opposés, la position relative entre le bras transversal (17) et lesdits panneaux opposés pouvant être fixée.

2. Présentoir selon la revendicatin 1, caractérisé en ce que le support comprend quatre panneaux, le bras transversal (17) étant monté tournant sur le pivot central.

3. Présentoir selon la revendication 2, caractérisé en ce qu'il comprend un bras transversal (18) articulé au milieu des bords inférieurs de deux panneaux opposés.

4. Présentoir selon l'une des revendications précédentes, caractérisé en ce que le socle (1) est formé par au moins trois pieds (2-5) s'étendant à partir du pivot central (8), au moins un des pieds étant articulé suivant un axe parallèle du pivot central (8) pour pouvoir être rabattu lorsque le support est en position repliée.

## Patentansprüche

1. Drehbarer Schauständer, umfassend einen Sockel (1), der einen zentralen Drehzapfen mit vertikaler Achse (8) trägt, auf der ein Träger (9) für zur Schau zu stellende Gegenstände vorgesehen ist, wobei dieser Träger (9) die allgemeine Form eines Parallelepipeds hat, das durch mindestens vier rechteckige Felder gebildet wird, wobei der Träger (9) mit dem zentralen Drehzapfen (8) durch mindestens einen Querarm (17) verbunden ist, welche dazu geeignet ist, sich um eine zu der Achse des zentralen Drehzapfens (8) parallelen oder mit dieser zusammenfallenden Achse zu drehen, dadurch gekennzeichnet, daß die rechteckigen Felder entlang von Achsen miteinander gelenkig verbunden sind, die entlang ihrer einander benachbarten Seiten verlaufen, um eine faltbare Einheit zu bilden, wobei die Felder in der zusammengefalteten Stellung des Trägers im wesentlichen parallel zueinander zusammengefaßt sind, und daß der Querarm (17) über seine beiden Enden mit der Mitte der beiden oberen Ränder (12) der beiden gegenüberliegenden Felder gelenkig verbunden ist, wobei die relative Stellung zwischen dem Querarm (17) und den genannten gegenüberliegenden Feldern festgesetzt werden kann.

2. Schauständer nach Anspruch 1, dadurch gekennzeichnet, daß der Träger vier Felder umfaßt, wobei der Querarm (17) drehbar auf dem zentralen Drehzapfen montiert ist.

3. Schauständer nach Anspruch 2, dadurch gekennzeichnet, daß er einen Querarm (18) umfaßt, der mit der Mitte der unteren Ränder der beiden gegenüberliegenden Felder gelenkig verbunden ist.

4. Schauständer nach einem der vorhergehenden Ansprüche, dadurch gekennzeichnet, daß der Sockel (1) durch mindestens drei Füße (2-5) gebildet wird, die von dem zentralen Drehzapfen (8) ausgehen, wobei mindestens einer der Füße entlang einer zu der Achse des zentralen Drehzapfens (8) parallelen Achse gelenkig verbunden ist, um zurückgeklappt zu werden, wenn sich der Träger in zusammengefalteter Stellung befindet.

## Claims

1. A rotary display stand comprising a base (1) carrying a central pivot with a vertical axis (8) on which a support (9) is mounted for objects to be displayed, this support (9) being generally parallelepipedic in form, consisting of at least four rectangular panels, the support (9) being connected to the central pivot (8) by at least one cross bar (17) capable of pivoting about an axis parallel to or merged with that of the central pivot (8), the display stand being characterized in that the rectangular panels are hinged to each other along axes along their contiguous sides to form a foldable unit, the panels being brought into a position substantially parallel to each other when the support is in the folded position and in that the transverse arm (17) is hinged by its two ends to the centres of the two upper edges (12) of two opposite panels, the relative positions of the transverse arm (17) and said opposite panels being capable of being fixed.

2. A display stand according to claim 1, characterized in that the support comprises four panels, the transverse arm (17) being mounted to rotate around the central pivot.

3. A display stand according to claim 2, characterized in that it comprises a transverse arm (18) hinged to the centres of the lower edges of two opposite panels.

4. A display stand according to any one of the preceding claims, characterized in that the base (1) is formed of at least three feet (2-5) extending from the central pivot (8), at least one of the feet being hinged along an axis parallel with that of the central pivot (8) so as to be able to be folded when the support is in the folded position.
